# EUROPÄISCHE PATENTSCHRIFT

(11) **EP 2 163 478 B1**
(45) Veröffentlichungstag und Bekanntmachung des Hinweises auf die Patenterteilung: **25.04.2012**
(21) Anmeldenummer: 08075758.6
(22) Anmeldetag: 13.09.2008
(51) Int. Cl.: B65B 5/02, B65B 5/06, B65B 7/28, B65B 35/38

(54) **Verfahren und Vorrichtung zum Befüllen einer Verpackung mit einer Gruppe von Einzelprodukten, sowie die verfahrensgemäss hergestellte Verpackung und Oberteilzuschnitt einer solchen Verpackung**
Method and apparatus for filling a tray with a group of individual products, as well as the package manufactured according to the method and the top blank of such a package
Procédé et appareil de remplissage d'un emballage avec un groupe de produits individuels, ainsi que l'emballage fabriqué selon le procédé et l'ébauche supérieure d'un tel emballage.

(43) Veröffentlichungstag der Anmeldung: 17.03.2010
(73) Patentinhaber: Smurfit Kappa GmbH, 22047 Hamburg (DE)
(72) Erfinder: Rotter, Peter, 22926 Ahrensburg (DE)
(74) Vertreter: Stork Bamberger

(56) Entgegenhaltungen:
- EP-A- 0 976 660
- DE-A1- 19 712 787
- US-A- 3 986 319

## Beschreibung

Die Erfindung betrifft ein Verfahren zum Befüllen einer mit trayartigem Unterteil und abdeckendem Oberteil mehrteiligen Verpackung mit zu wenigstens einer Gruppe zusammengefassten Einzelprodukten, wobei die wenigstens eine Produktgruppe mittels eines darauf zugreifenden Greifmittels von einer Produktzuführeinrichtung entnommen und von oben in das trayartige, mit aufrechter Seitenwandung versehene Verpackungsunterteil gesetzt wird und wobei die Verpackung mit dem Verpackungsoberteil versehen wird. Die Erfindung ist auch auf eine Vorrichtung zum Durchführen des Verfahrens, durch das Verfahren hergestellte Verpackungen sowie einen Deckelzuschnitt der gebildeten Verpackung gerichtet. Einzelprodukte können z. B. Becher, Dosen, Gläser, allgemein stabförmige Körper, aber auch andere Teile sein, die sich zum Aufsetzen auf einen Verpackungsboden zu einer Gruppe zusammenfassen lassen.

Es ist bekannt, Einzelprodukte wie zum Beispiel verschlossene Becher in einer Anordnung von zum Beispiel zwei mal vier Bechern in einem trayartigen Unterteil, also in einem schachtelartigen Behälter, der eine umlaufende Seitenwandung aufweist und nach oben offen ist, zu platzieren und auf diese Anordnung ein Verpackungsoberteil in Form eines U-förmigen Deckelteils aufzusetzen. Die Schenkelwände eines solchen U-Deckels werden außen an die Wandung des Unterteils angeklebt. Zwar lässt sich die Herstellung einer derart befüllten Verpackung automatisieren. Die Klebeverbindung ist jedoch unerwünscht. Die Klebung erfordert eine besondere Herstellungsmaßnahme. Der Deckel wird von dem Unterteil abgerissen, um die Becher in dem Unterteil, das zum Verkauf in ein Regal eingestellt wird, sichtbar zu machen. Infolge des Aufreißens kann die Verpackung unansehnlich werden und insbesondere eine Bedruckung beschädigt oder unleserlich werden. Die Klebeverbindung reduziert auch die Durchsatzgeschwindigkeit in einer Vorrichtung zur laufenden Produktion.

Ein anderes bekanntes automatisiertes Befüllungs-/Bepackungsverfahren besteht darin, dass über eine Gruppe von Einzelprodukten, insbesondere von geschlossenen Bechern, ein Deckelteil gesetzt wird, die Gruppe mittels des Deckelteils auf einen mit Seitenwänden flachliegenden Zuschnitt aufgeschoben wird und die Seitenwände anschließend hochgestellt werden. Insbesondere werden auch hier Unterteil und Oberteil aneinandergeklebt oder mit einem entsprechenden Befestigungsmittel verbunden. Die Produktgruppe ist infolge des Verschiebens auf einer Unterlage beschädigungsanfällig. Die Produktionsgeschwindigkeit ist besonders beeinträchtigt.

Um nach Möglichkeit eine Material sparende befüllte Verpackung ohne besonderes Befestigungsmittel zwischen Unterteil und Oberteil vorzusehen, ist es in der Praxis bekannt, ein trayartiges Unterteil mit aufrechter Seitenwandung mit Einzelprodukten in stehender Gruppenanordnung zu befüllen und von Hand einen Material sparenden, im Profil U-förmigen Deckel aufzusetzen. Es wird ein Deckelzuschnitt aus Pappe oder Wellpappe verwendet. Flügelklappen bilden Schenkelwände, die zwischen die Produktgruppe und Traywände gesteckt werden. Das Einstecken erfordert Fingerfertigkeit, und es ist zeitaufwendig. Das Verfahren ist infolge von Personaleinsatz besonders kostenintensiv, und die Produktionsgeschwindigkeit bleibt relativ gering.

Der Erfindung liegen folgende Ziele zugrunde. Die Verpackung soll mit Unterteil, wenigstens einer Produktgruppe und Oberteil mittels eines automatisierten Verfahrens mit relativ großer Produktionsgeschwindigkeit zusammengefügt werden. Aparativer Aufwand einer das Verfahren durchführenden Packvorrichtung soll reduziert und der Betrieb der Vorrichtung soll optimiert werden. Die Verpackungsteile sollen ohne besonderes Verbindungsmittel zusammensetzbar und von Hand voneinander trennbar sein, um am Verkaufsort mittels des Unterteils und der darin gruppierten Einzelprodukte eine beschädigungsfrei bleibende ansprechende Display-Verkaufsverpackung zu erhalten.

Das erfindungsgemäße Verfahren besteht in Verbindung mit den eingangs genannten Verfahrensmaßnahmen darin, dass bei ihrer Entnahme von der Produktzuführeinrichtung die wenigstens eine Produktgruppe und das Verpackungsoberteil außerhalb des Verpackungsunterteils zu einer versetzbaren Setzeinheit verbunden werden, die mittels des Greifmittels zum Zusammenfügen mit dem Verpackungsunterteil vertikal bewegt wird, und dass zum Fertigstellen der befüllte, mit dem Verpackungsoberteil versehenen Verpackung der Zugriff des Greifmittels an der sich dadurch auflösenden Setzeinheit gelöst wird.

Eine erfindungsgemäße Vorrichtung zum Durchführen des erfindungsgemäßen Verfahrens zum Herstellen von befüllten Verpackungen in Folge weist eine Produktzuführeinrichtung für Einzelprodukte, eine Zuführeinrichtung für mit aufrechter Seitenwandung versehene Verpackungsunterteile, eine Zuführeinrichtung für Verpackungsoberteile, eine Packeinrichtung zum Einsetzen wenigstens einer Gruppe von zugeführten Einzelprodukten in ein zugeordnetes zugeführtes Verpackungsunterteil und eine Abführeinrichtung zum Abführen der Verpackungen auf, wobei die Packeinrichtung derart eingerichtet ist, dass sie die wenigstens eine Produktgruppe, die von der Produktzuführeinrichtung bereitgestellt wird, zur Bildung der Setzeinheit mit wenigstens einem von der Verpackungsoberteil-Zuführeinrichtung zugeordneten Verpackungsoberteil verbindet und die Setzeinheit auf das Verpackungsunterteil zum Herstellen der fertigen befüllten, mit dem Verpackungsoberteil versehenen, geschlossenen Verpackung setzt.

Mittels des erfindungsgemäßen Verfahrens entsteht die besondere erfindungsgemäße Verpackung. Ein zum Herstellen der befüllten Verpackung erfindungsgemäß besonders angepasstes Verpackungsoberteil ist durch einen Deckelzuschnitt gebildet, der Zugriffslöcher aufweist, die in Anpassung an Anordnung und Position der Einzelprodukte der zugeordneten Produktgruppe derart ausgebildet sind, dass jedes Zugriffsloch zur Bildung der Setzeinheit einen Durchgang für eine Saugverbindung zwischen der Oberseite des Einzelprodukts und einem zugeordneten Produkt-Saugelement einer Packeinrichtung ausbildet.

Erfindungsgemäß erreicht man insbesondere, dass das Verpackungsoberteil im Zuge der Befüllung des Verpackungsunterteils an letzteres lagesicher ohne besonderes Verbindungsmittel mit großer Produktionsgeschwindigkeit bei vollständig automatisierter Herstellung und Befüllung der Verpackung angefügt wird. Erfindungsgemäß ist es wesentlich, dass die zu verpackende Produktgruppe und das Deckel-Oberteil zu der Setzeinheit zusammengefügt werden. Die Setzeinheit, die mittels der Verfahrensschritte nach Art einer temporären Zwischenverpackung gebildet wird, ist eingerichtet und bestimmt, von dem mit aufrechter Seitenwandung bereits fertiggestellten Verpackungsunterteil durch Einsetzen von oben in dieses Verpackungsunterteil aufgenommen zu werden. Die im Zuge des erfindungsgemäßen Verfahrens entstehende Setzeinheit ist folglich derart, dass die wenigstens eine Produktgruppe mit dem zugehörigen Deckel-Oberteil einheitlich zu einer Transporteinheit verbunden und gleichzeitig zum Einsetzen in das Verpackungsunterteil bewegt wird. Gemäß dem erfindungsgemäßen Verfahren ist die Setzeinheit derart gebildet, dass sie dann, wenn der Zugriff des Greifmittels an der Setzeinheit gelöst wird, aufgelöst wird. Das heißt, dass die wenigstens eine Produktgruppe und das Verpackungsoberteil nicht mehr zu einer selbstständigen höhenversetzbaren Packeinheit verbunden sind, sondern zusammen mit dem Verpackungsunterteil Bestandteile der befüllten Verpackung werden. Im Ganzen baut die erfindungsgemäße Vorrichtung dadurch relativ einfach, dass die Einsetzeinrichtung eingerichtet ist, um sowohl mit der wenigstens einen Produktgruppe, als auch mit dem mit dieser zu verbindenden Verpackungsoberteil zusammenzuwirken. Die Zuführeinrichtungen für die Verpackungsunterteile und die Verpackungsoberteile sind maschinentechnisch relativ einfache, grundsätzlich bekannte Aggregate. Gleichermaßen bildet die Abführeinrichtung zum Abführen der befüllten Verpackungen eine Einrichtung, die einfach und optimal mit der Zuführeinrichtung für die zu befüllenden Unterteile beim Bepacken und anschließend zusammenwirkt und damit betrieben wird.

Nach einer vorteilhaften Verfahrensgestaltung wird zum Ausbilden der Setzeinheit das Verpackungsoberteil mittels eines zum Senken und Heben eingerichteten Greifmittels mit der wenigstens einen Produktgruppe verbunden. Dabei wird eine Phase vorgesehen, in der gleichzeitig der Zugriff auf die wenigstens eine Produktgruppe sowie auf das Verpackungsoberteil erfolgt, um die Setzeinheit zunächst außerhalb des Verpackungsunterteils und dann zum Zusammenfügen mit diesem zu bewegen bzw. zu versetzen. Eine andere Verfahrensgestaltung kann aber zum Beispiel auch darin bestehen, dass das Verpackungsoberteil wenigstens in einer Phase lediglich auf die Oberseite der Produktgruppe aufgelegt wird und dadurch mit diesem zur versetzbaren Setzeinheit verbunden wird.

Obwohl es denkbar ist, dass als Verpackungsoberteil eine Deckelplatte oder ein schachtelartiger Deckel mit umlaufendem Rand zum Einpassen in das Verpackungsunterteil vorgesehen wird, wird bevorzugt als Verpackungsoberteil ein flacher Deckelzuschnitt mit Deckelfeld und daran angelenkten Flügelklappen verwendet, wobei das Deckelfeld an die Oberseite der zugeordneten Produktgruppe angepasst ist; während die Produktgruppe außerhalb der Verpackungsunterteils gehalten wird, werden die Flügelklappen zur Bildung eines Deckelraumes derart eingeklappt, dass beim Einklappen die Produktgruppe in dem Deckelraum wenigstens teilweise zu liegen kommt. Um insbesondere die Produktionsgeschwindigkeit zu steigern, ist es besonders vorteilhaft, dass die Flügelklappen auf dem Weg der Setzeinheit von einer Position in der Produktzuführeinrichtung zu einer Setzposition über dem zugeordneten Verpackungsunterteil eingeklappt werden. Die Flügelklappen können genutzt werden, um die Produktgruppe beim Versetzen zu stabilisieren oder gegebenenfalls zusätzlich zu halten. Dies erfolgt, indem zum Bilden und Versetzen der Setzeinheit die Flügelklappen des Deckelzuschnitts zum Verbinden desselben mit zugehöriger Produktgruppe eingeklappt und gegen diese geklemmt gehalten werden.

Das erfindungsgemäße Verfahren wird vorzugsweise derart gestaltet, dass ein Deckelzuschnitt mit Flügelklappen verwendet wird, die mittels des Greifmittels so eingeklappt werden, dass sie wenigstens in der fertigen Verpackung zur Anlage an Seitenwände des trayartigen Verpackungsunterteils gelangen. Besonders bevorzugt wird das Verfahren so ausgeführt, dass ein Deckelzuschnitt verwendet wird, der aus bei Faltung federelastische Rückstellkraft entwickelndem Material wie Pappe, Wellpappe oder dergleichem Material besteht, wobei seine Flügelklappen nach dem Einklappen zwischen die Produktgruppe und Seitenwände des trayartigen Unterteils gebracht und derart gehalten werden, dass sie beim Lösen des Greifmittels von der Setzeinheit gegen die Innenseite der Unterteilseitenwände unter Rückstellkraft zur Anlage kommen.

Zweckmäßig umfasst das zuletzt genannte Verfahren den Schritt, dass die Flügelklappen um mehr als 90° eingeklappt werden. Diese Verfahrensgestaltung eignet sich besonders dafür, dass die Verpackung mit wenigstens einer Gruppe von Einzelprodukten befüllt wird, die sich zu ihrem Boden hin schmaler werdend verjüngen, wobei die Flügelklappen des Deckelzuschnitts beim Herstellen der Setzeinheit unter Bildung eines Deckelraumes mit trapezförmigem U-Profil derart eingeklappt werden, dass sie die Einzelprodukte an seitlichen freien Verjüngungsbereichen unterfassen.

Zweckmäßig wird das Verpackungsoberteil zum Herstellen der Setzeinheit mit Saugkraft, die durch das Greifmittel ausgeübt wird, gehalten und über wenigstens eine zugehörige Produktgruppe gesetzt. Auch wird vorzugsweise zur Bildung der Setzeinheit die wenigstens eine Produktgruppe mittels Saugkraft, die durch das Greifmittel ausgeübt wird, gehalten. Insbesondere mit einem solchen Greifmittel lässt sich beim Bewegen der Setzeinheit die wenigstens eine Produktgruppe und das Verpackungsoberteil wenigstens in einer Phase mit Höhenabstand halten.

Bevorzugt wird ein Verpackungsoberteil verwendet, das wenigstens ein Zugriffsloch für wenigstens ein an der Oberseite der Produktgruppe angreifendes Produkt-Saugelement des Greifmittels aufweist, wobei die Setzeinheit durch durch das wenigstens eine Zugriffsloch hindurchwirkende Saugkraft gehalten wird. Vorzugsweise wird ein Verpackungsoberteil verwendet, das zum Herstellen der Setzeinheit Zugriffslöcher aufweist, die jeweils einem zugehörigen Einzelprodukt zugeordnet sind, wobei zur Bildung der Setzeinheit jedes Einzelprodukt durch durch das zugehörige Zugriffsloch hindurchwirkende Saugkraft gehalten wird.

Wenngleich es bevorzugt wird, die Setzeinheit dadurch zu bilden, dass deren Teile mit Saugkraft eines Greifmittels gehalten werden, kann erfindungsgemäß auch vorgesehen werden, dass zur Bildung der Setzeinheit die wenigstens eine Produktgruppe und das wenigstens eine Verpackungsoberteil zusätzlich oder ausschließlich klemmend aneinandergehalten werden.

Weiterbildungen der erfindungsgemäßen Vorrichtung bestehen mit Bezug zu den genannten Ausgestaltungen des Verfahrens insbesondere darin, dass ein mit Saugkraft betreibbares Kopf-Greifmittel und/oder ein vorzugsweise mit Klemmkraft wirkendes Seiten-Greifmittel eingerichtet werden. Eine besondere Ausgestaltung besteht darin, dass Seiten-Greifelemente zum Einklappen und Freigeben von Flügelklappen eines Deckelzuschnitts, der das Verpackungsoberteil für die zugeordnete Produktgruppe bildet, eingerichtet werden. Vorteilhaft sind die Seiten-Greifelemente derart ausgebildet, dass sie die Flügelklappen zur Bildung einer Einfassung einklappen, in der die Produktgruppe in der Setzeinheit zu liegen kommt.

Auch ein Verpackungsoberteil einer erfindungsgemäßen Verpackung wird zum Greifen der Setzeinheit besonders angepasst eingerichtet, und zwar mit einem Deckelzuschnitt, der Zugriffslöcher aufweist, die in Anpassung an Anordnung und Position der Einzelprodukte der zugeordneten Produktgruppe derart ausgebildet sind, dass jedes Zugriffsloch zur Bildung der Setzeinheit einen Durchgang für eine Saugverbindung zwischen der Oberseite des Einzelprodukts und einem zugeordneten Produkt-Saugelement einer Packeinrichtung ausbildet. Eine besondere Anpassung besteht darin, dass der Deckelzuschnitt mit Abschnitten von Saugflächen ausgebildet wird, die zwischen Längsrändern des Deckelzuschnitts und längsrandseitigen Zugriffslöchern vorgesehen und an die Saugflächengröße von durch Saugnäpfe gebildeten Oberteil-Saugelementen angepasst sind.

Unteransprüche sind auf die genannten und noch andere zweckmäßige und vorteilhafte Ausgestaltungen der Erfindung gerichtet. Besonders zweckmäßige und vorteilhafte Ausführungsformen und -möglichkeiten der Erfindung werden anhand der folgenden Beschreibung der in der schematischen Zeichnung dargestellten Ausführungsbeispiele näher beschrieben. Es zeigen:

| | |
|---|---|
| Fig. 1A bis 1F | in Phasen der Ausführung des erfindungsgemäßen Verfahrens Positionen der Bildung einer Setzeinheit einer erfindungsgemäßen Verpackung mit erfindungsgemäßem Verpackungsoberteil, |
| Fig. 2 und 3 | im flach liegenden Zuschnitt jeweils das Unterteil bzw. das Oberteil der Verpackung gemäß Fig. 1F, |
| Fig. 4 | in Draufsicht eine erfindungsgemäße Vorrichtung zum Herstellen von befüllten Verpackungen gemäß Fig. 1F in Folge und |
| Fig. 5A bis 5G | ein Greifmittel einer erfindungsgemäßen Vorrichtung in den Fig. 1A bis 1F entsprechenden Positionen und Phasen. |

In Fig. 1F ist eine nach erfindungsgemäßem Verfahren hergestellte befüllte Verpackung 1 im Ausführungsbeispiel dargestellt. Die Verpackung 1 umfasst ein trayartiges Unterteil 11, darin eingesetzte, mit einer Folie verschlossene Becher als Einzelprodukte 21 sowie ein die Becher abdeckendes Oberteil 12. Das Unterteil 11 ist aus einem rechteckigen Unterteilzuschnitt 110 hergestellt, der aus Fig. 2 ersichtlich ist. An einem rechteckigen Bodenfeld 114 sind rechteckige Längsseitenwände 111 und rechteckige Schmalseitenwände 112 angelenkt. Diese werden im aufgerichteten Zustand über Ecklaschen 113, zum Beispiel mittels Klebung oder Heftung, miteinander verbunden, um eine umlaufende Traywandung zu bilden. Die eine Schmalseitenwand 112 ist niedriger ausgebildet als die übrigen Wandbereiche, um einen Ausschnitt oder ein Fenster zur Produktansicht zu bilden.

Das Oberteil 12 wird aus einem in Fig. 3 dargestellten rechteckigen Deckelzuschnitt 120 aufgerichtet. Dieser weist ein rechteckiges Lochfeld 121 auf, das entsprechend der Anzahl und Anordnung der Becher mit zwei mal vier Löchern 122 versehen ist. An jede Längsseite des Lochfeldes 122 ist eine rechteckige Flügelklappe 123 angelenkt.

Die Zuschnitte 110, 120 bestehen aus Pappe, Wellpappe oder dergleichem bei Faltung federelastische Rückstellkraft entwickelndem Material. Das Bodenfeld 114 bildet den Boden bzw. die Stellfläche für die zwei mal vier Becher, die als solche eine Produktgruppe 2 bilden. Die Kreisquerschnitte aufweisenden Becher verjüngern sich jeweils schmaler werdend zu ihrem Boden hin. Das Lochfeld 121 ist an die Oberfläche der Produktgruppe 2 derart angepasst, dass die Oberseite der Produktgruppe 2 die Deckelfläche im Wesentlichen abdeckt, wobei die Flügelklappen 123 an den Längsseiten der Produktgruppe 2 in der fertige Verpackung 1 zumindest im Wesentlichen um 90° nach unten abgeklappt und zwischen den längsseitigen Becherrändern und den Längswänden 111 des Unterteils 11 stecken. Dabei stehen die Flügelklappen 123 auf dem Verpackungsboden auf. Die Schenkellänge der Flügelklappen 123 ist so bemessen, dass das Lochfeld 121 nahezu auf den Bechern aufliegt.

Der Deckelzuschnitt 120 weist an den Enden seiner Längsränder Arretiernasen auf, die eingerichtet sind, um in zugeordnete Schlitze der Schmalseitenwände 112 des Unterteils einzugreifen. Das gesetzte Deckel-Oberteil 12 kann so an dem Unterteil 11 arretiert werden. Ein einfaches Lösen der Arretierverbindung ist insbesondere dadurch möglich dass die niedrigere Schmalseitenwand geringfügig nach außen gezogen wird, um die Nasen aus dem ebenfalls nur geringfügigen Eingriff in den Schlitzen zu befreiten.

In Fig. 1A bis 1E sind fünf Positionen 1 bis V in Phasen der Verpackungsherstellung nach dem erfindungsgemäßen Verfahren dargestellt.

Wie aus Fig. 1A ersichtlich, wird der Deckelzuschnitt 120 in Flachlage auf die mit zwei mal vier Bechern zur Produktgruppe 2 aneinandergestellten Einzelprodukte 21 (Becher) in Horizontallage senkrecht nach unten abgesenkt. Dabei wird das Lochfeld 121 an die Oberseite der Produktgruppe 2 angelegt oder mit wählbarem, zweckmäßig geringem Abstand dazu gehalten. Ausgehend von dieser in Fig. 1B gezeigten Anordnung und Position, die das erste Stadium einer erfindungsgemäßen Setzeinheit 3 bildet, wird letztere versetzt, und zwar über das Verpackungsunterteil 11, wie dies in Fig. 1C dargestellt ist. Während des Versetzens, also des Transports der Setzeinheit 3 in die Position über dem Verpackungsunterteil 11 werden die Flügelklappen 123 zunehmend gegen federelastische Rückstellkraft des Zuschnittmaterials unter Zwangsführung eingeklappt. Schließlich werden die Flügelklappen 123 mit einer Einfaltung von über 90° soweit eingeklappt, dass sie entsprechend der Konizität der Becher seitlich unter diese fassen, ohne dass sie notwendig an diesen anliegen. Wie man in Fig. 1D sieht, kommt die Produktgruppe 2 in einem Deckelraum zu liegen, der an den offenen Stirnseiten ein trapezförmiges U-Profil aufweist.

Die Setzeinheit 3 wird mit der in Fig. 1D außerhalb des Verpackungsunterteils 11 erreichten Formation und Position senkrecht nach unten abgesenkt, um von oben vertikal in das Verpackungsunterteil 11 eingeführt zu werden. Dabei ist die Produktgruppe 2 lagegenau zum Aufstellen auf den Boden des Unterteils 11 ausgerichtet. In Fig. 1E ist die Setzeinheit 3 soweit abgesenkt worden, dass die unteren Bereich der Becher und der Flügelklappen 123 bereits in das Unterteil 11 einfassen. Ausgehend von der Position in Fig. 1E, in der sich die Setzeinheit 3 noch in der Formation gemäß Fig. 1D befindet, wird die Setzeinheit 3 weiter nach unten abgesenkt. In dieser Phase werden die Flügelklappen 123 in der Setzeinheit 3 unter federelastischer Rückstellkraft zum Aufspreizen freigegeben werden mit der Folge, dass sie unter federelastischer Rückstellkraft zur Anlage an die Innenseite der Längsseitenwände 111 des Unterteils 11 kommen.

Man erkennt anhand der Fig. 1D und 1E besonders gut, dass das zwangsgeführte Einklappen der Flügelklappen 123 mit über 90° und das anschließende Beseitigen der Zwangsführung, wenn die Flügelklappen 123 mit den Unterteil-Längswänden 111 überlappen, eine besonders einfache, wirksame und zuverlässige Einführung der Setzeinheit 3 und damit des Oberteils 12 in das Verpackungsunterteil 11 bildet. Es entsteht die in Fig. 1F dargestellte befüllte, zuvor beschriebene Verpackung 1.

Wie noch näher beschrieben wird, wird gemäß einem Ausführungsbeispiel nach Fig. 5B bis Fig. 5F in der Setzeinheit 3 das Verpackungsoberteil 12 zu der Produktgruppe 2 in festem Höhenabstand gehalten. Zum Beispiel ist es auch möglich, in der Setzeinheit das Verpackungsoberteil auf die Produktgruppe aufzulegen.

Eine erfindungsgemäße Befüllungsvorrichtung 4, wie sie im Ausführungsbeispiel der Fig. 4 dargestellt ist, umfasst Einrichtungen 5 bis 9, die an einem Gestellrahmen 41 angeordnet sind. Die Vorrichtung 4 ist mit ihren Einrichtungen 5 bis 9 so aufgebaut und angeordnet, dass zwei parallel nebeneinander liegende Betriebs-/Förderlinien gebildet sind. In einer ersten Linie A ist eine Produktzuführeinrichtung 5 und, in Zuführrichtung betrachtet dahinter, eine Oberteil-Zuführeinrichtung 7 angeordnet. In einer zweiten Linie B sind eine Unterteil-Zuführeinrichtung 6 und, in Zuführrichtung betrachtet dahinter, eine Abführeinrichtung 9 für befüllte Verpackungen 1 vorgesehen.

Die Produktzuführeinrichtung 5 weist an ihrem Ende in der Linie A hintereinander angeordnete Entnahmestationen 501 und 502 auf. Die Unterteil-Zuführeinrichtung 6 und die Abführeinrichtung 9 sind durch zwei Einsetzstationen 601, 602 voneinander abgegrenzt, die in der Linie B hintereinander angeordnet sind. Kernstück der Vorrichtung 4 ist eine Packeinrichtung 8, die mit einer Greifeinrichtung 80 den Stationen 501, 502 und 601, 602 zugeordnet ist. Die Greifeinrichtung 80 ist nur schematisch strichpunktiert dargestellt. Sie umfasst ein erstes Greifmittel 81, das dem Stationenpaar 501, 601 zugeordnet ist, und ein zweites entsprechendes Greifmittel 81, das dem Stationenpaar 502, 602 zugeordnet ist. Das zweifach vorgesehene Greifmittel 81 wird anhand der Fig. 5A bis 5G noch näher beschrieben.

Die Entnahmestation 501, 502 und die Einsetzstation 601, 602 sind Doppelstationen derart, dass paarweise die beiden Packstationen 501, 601 bzw. 502, 602 nebeneinander eingerichtet sind. In der Packeinrichtung 8 werden in zeitgleichem Parallelbetrieb den Entnahmestationen 501, 502 zwei Gruppen von zwei mal vier Einzelprodukten 21 entnommen, von der Linie A zur Linie B versetzt, und dort in die Einsetzstation 601 bzw. 602 eingesetzt.

Die Produktzuführeinrichtung 5 ist mit einem zweibahnigen Produktzulauf ausgebildet. Die Einzelprodukte 21 werden parallel längs der Linie A in zwei Bahnen mittels nicht näher dargestellter Fördereinrichtung 51 in die Entnahmestationen 501, 502 geführt. In jeder Entnahmestation 501, 502 längs des zweibahnigen Produktzulaufs wird eine Produktgruppe 2 aus zwei mal vier Einzelprodukten gebildet und zur Entnahme bereitgehalten wird. Die Unterteil-Zuführeinrichtung 6 liefert längs der Linie B aufgerichtete Verpackungsunterteile 11 an, die in den Einsetzstationen 601, 602 platziert werden. Die Verpackungsunterteile 11 sind in ihrer Größe zur Aufnahme jeweils einer Produktgruppe 2 angepasst.

Die Oberteil-Zuführeinrichtung 7 umfasst ein nicht näher dargestelltes Deckel-Zuschnittmagazin 71. Aus diesem werden Deckelzuschnitte 120 automatisch entnommen und in jeder Entnahmestation 501, 502 positionsgenau über jede Produktgruppe 2 gesetzt. Die Greifeinrichtung 80 der Packeinrichtung 8 vollzieht dann für jedes Stationenpaar 501, 601 und 502, 602 das Versatz- und Einsetzverfahren, wie es oben anhand der Fig. 1A bis 1F beschrieben worden ist. In den Stationen 601, 602 fallen die befüllten Verpackungen 1 in der Linie B zeitgleich an und werden mittels der Abführeinrichtung 9 über ein Förderband oder ein anderes geeignetes Transportmittel abgeführt.

Die gesamte Befüllvorrichtung 4 arbeitet vollautomatisch. Die Vorrichtung 4 kann mit für sich bekannten Antrieben und Aggregaten eingerichtet werden. Zum Beispiel kann die Produktzuführeinrichtung 5 mit einem Modulbandförderer ausgebildet sein, dessen Bandbreite ausreichend ist, um Einzelprodukte 21, insbesondere Becher, in mehr als zwei Bahnen zuzuführen. Gleichermaßen können die anderen Einrichtungen der Vorrichtung 1 mit Modulbaugruppen ausgerüstet werden, die eine Umstellung mit Anpassung auf größere Verpackungen erlaubt.

Die Produktzuführeinrichtung 5 kann zum Gruppieren der Becher für die Entnahmestationen 501, 502 zum Beispiel mit einem servomotorisch verfahrenden, die Becher abholenden Anschlag ausgestattet sein, der die Becher in den beiden dargestellten Bahnen zu den beiden Packgruppen mit zwei mal vier Bechern gruppiert. Das Deckelzuschnittmagazin 71 kann zum Beispiel in Form eines angetriebenen Horizontalmagazin vorgesehen werden, aus dem die Deckelzuschnitte 120 in Schrägstellung mittels einer nicht dargestellten Absaugeinrichtung in die Stationen 501, 502 geführt werden. Dabei kann der Transport der Zuschnitte über nicht dargestellte Mitnehmerbalken erfolgen, die zum Beispiel durch eine servomotorisch betätigte Zahnriemen-Linearachse transportiert werden.

Die Unterteil-Zuführeinrichtung 6 kann zum Beispiel nicht dargestellte pneumatisch betätigte Abschieber aufweisen, die die Verpackungsunterteile 11 an die Packeinrichtung 8 übergeben. Dort kann die Einrichtung zum Beispiel in nicht dargestellter, an sich bekannter Weise derart sein, dass zwei angeförderte Unterteile 11 über eine pneumatisch betätigte Einlaufsperre in Verbindung mit zwei seitlich arbeitenden, motorisch angetriebenen Einzugswalzen in die Einsetzstationen 601, 602 eingetaktet werden. Die pneumatisch betätigten Sperren positionieren die Unterteile 11 genau an den Befüllpositionen der Einsetzstationen 601, 602.

Im Ausführungsbeispiel der Vorrichtung 4 gemäß Fig. 4 werden zwei Verpackungen I parallel erzeugt, wobei an jede Produktgruppe 2 genau ein Verpackungsoberteil angefügt wird. Bei Bedarf können das Verfahren bzw. die Vorrichtung so gestaltet werden, dass an eine Produktgruppe zum Beispiel zwei Deckel-Verpackungsoberteile angefügt werden.

In Fig. 5A bis 5F sind Positionen I bis VI in Verfahrensphasen dargestellt, die den Phasen bzw. Positionen I bis VI in Fig. 1A bis 1F entsprechen. Zudem sind in Fig. 5A bis 5G wesentliche Bestandteile des Greifmittels 81 dargestellt, das seinerseits, in zweifacher Ausführung für die Stationenpaare 501, 601 und 502, 602, Bestandteil der in Fig. 4 nicht näher dargestellten Greifeinrichtung 80 der Packeinrichtung 8 ist. Das Greifmittel 81 ist ein Greifmittel in Form eines Kopfes, der mit Deckel-Saugelementen 811, Produkt-Saugelementen 812 und Seiten-Greifelementen 813 ausgestattet ist.

Die Saugelemente 811, 812 sind als Vakuumsauger ausgebildet, die jeweils an ein Paar Vakuumleitungen 821, 822 angeschlossen sind. Die Leitungen 821, 822 erstrecken sich parallel zu den Linien A, B der Vorrichtung 4. Die Vakuumleitung 822 und damit die Produkt-Saugelemente 812 sind entsprechend den Abständen der Becher der Produktgruppe 2 angeordnet. So ist jedem Becher der Produktgruppe 2 ein Produkt-Saugelement 812 zugeordnet. Die Produkt-Saugelemente 812 greifen durch die Zugriffslöcher 122 des Deckelzuschnitts 120 hindurch, um jeweils mittig auf den Becherdeckel aufgesetzt zu werden. Demgemäß umfasst das Greifmittel 81 im Ausführungsbeispiel zwei mal vier Produkt-Saugelemente 812. Jedes Zugriffsloch 122 bildet in zugeordneter Anordnung einen Durchgang für eine Saugverbindung zwischen der Oberseite des Einzelprodukts 21 und der Vakuumleitung 822 aus.

Die Vakuumleitung 821 der Deckel-Saugelemente 811 ist jeweils neben der Vakuumleitung 822 angeordnet, und sie erstreckt sich jeweils zwischen dem benachbarten Längsrand des Lochfeldes 121 und den längsrandseitigen Zugriffslöchern 122. Im Ausführungsbeispiel sind an jeder Längsseite drei Deckel-Saugelemente 811 im Rasterabstand der Löcher 122 vorgesehen. An die Größe der Deckel-Saugelemente 811 sind Randabschnitte 124 zwischen den längsrandseitigen Zugriffslöchern 122 und den Längsrändern des Lochfeldes 121 zur Ansaugverbindung angepasst (Fig. 3).

Mit dem Greifmittel 81, das die Deckel-Saugelemente 811 und die davon in der Höhe distanzierten Produkt-Saugelemente 812 umfasst, erreicht man, dass beim Bewegen der Setzeinheit die Produktgruppe 2 und das Verpackungsoberteil 12 mit Höhenabstand h gehalten werden (Detail in Fig. 5B). Zu diesem Zweck kann auch ein anderes, die feste Distanz herstellendes Greifmittel vorgesehen werden.

Gemäß einem anderen nicht dargestellten Ausführungsbeispiel kann in der Setzeinheit das Verpackungsoberteil auf die Produktgruppe aufgelegt werden. Zum Einsetzen der Setzeinheit bzw. Zusammenfügen der Verpackung kann zum Beispiel zusätzlich zu einem die Produktgruppe haltenden Greifmittel ein Andrückmittel der Vorrichtung eingerichtet werden, das das Verpackungsoberteil mit dem Verpackungsunterteil zum Beispiel in Schiebeverbindung zusammenfügt.

Das Greifmittel 81 ist zudem mit Seiten-Greifelementen 813 eingerichtet, die den Flügelklappen 123 des Deckelzuschnitts 120 zugeordnet sind. Jedes Seiten-Greifelement 813 ist durch einen über Winkelarme 823 angelenkten Stab 824 gebildet, der sich längs der zugeordneten Flügelklappe 123 erstreckt und im Ausführungsbeispiel am flachen Deckelzuschnitt 123 im Bereich dessen Außenrandes liegt. Die Winkelarme 823, die mit den Stäben 824 fest verbunden sind, sind an die Enden von Querstäben 825 um Schwenkachsen 826 schwenkbar angelenkt.

Im Ausführungsbeispiel umfasst das Greifmittel 81 drei parallele Querstäbe 825, die sich in gemeinsamer Ebene parallel über den die Saugnäpfe tragenden Vakuumleitungen 821, 822 erstrecken und zu diesen Leitungen senkrecht gerichtet sind.

Die Vakuumleitungen 821, 822 und die. Querstäbe 825 bilden tragende Teile des Greifmittels 81 und sind, wie dies nicht näher dargestellt wird, in einem Tragkopf des Greifmittels 81 fest miteinander verbunden sind.

Die Greifeinrichtung 80 ist an einem Träger 42 senkrecht zu den Linien A, B horizontal verfahrbar gelagert. Zudem ist das Greifmittel 81 in der Greifeinrichtung 80 in der Höhe vertikal verfahrbar gelagert. Sowohl die Horizontalbewegung, als auch die Vertikalbewegung des Greifmittels 81 können zum Beispiel durch servomotorisch angetriebene Zahnriemen-Lineareinheiten, die nicht dargestellt werden, eingerichtet und gesteuert durchgeführt werden. Andere geeignete Anordnungen und Antriebe sind möglich.

Wie aus Fig. 5A ersichtlich, ist das Greifmittel 81 eingerichtet und angeordnet, um zunächst den Deckelzuschnitt 120, der horizontal über die Entnahmestation 501 bzw. 502 gebracht wird, zu entnehmen und zu halten. In dieser Position 1 befindet sich der Deckelzuschnitt 120 in der in Fig. 1A dargestellten flachen Position. Er wird durch die drei mal zwei Deckel-Saugelemente 811 in horizontaler Position in zugeordneter Ausrichtung über der Produktgruppe 2 gehalten. Bei der Produktgruppe 2 handelt es sich um die Gruppe, die in der Entnahmestation 501 bzw. 502 zur Entnahme ansteht.

In der Position 11 ist das Greifmittel 81 soweit abgesenkt worden, dass die Produkt-Saugelemente 812 auf den Deckeln der Becher aufsetzen. Die Leitungen 822 werden mit Vakuum beaufschlagt, so dass jeder Becher der Produktgruppe 2 erfasst und diese in beibehaltener Formation gehalten wird. Dabei befindet sich der Deckelzuschnitt 120 in geringem festem Abstand über den Bechern. Dieser Abstand ist durch einen Höhenversatz zwischen den Deckel-Saugelementen 811 und den Produkt-Saugelementen 812 bestimmt. In der Position II ist die erfindungsgemäße Setzeinheit in einer ersten Phase hergestellt.

Die Winkelarme 823 sind an die Querstäbe 825 um die Schwenkachsen 826 einer nicht dargestellten Schwenkeinrichtung anlenkt, die ein motorisches Antriebsmittel aufweist. Die motorische Schwenkanlenkung ist derart, dass die Stäbe 824 an den Querstäben 825 zwangsgesteuert angelenkt sind, um die Flügelklappen 123 aus der horizontalen Ausgangsposition im flachen Deckelzuschnitt 120 nach unten in Richtung auf die Produktgruppe 2 um mehr als 90° herabzufalten.

In der Position III ist der Schwenkantrieb der Seitengreifelemente 813 betätigt worden, wobei die Flügelklappen 123 dort zunächst um ca. 45° heruntergefaltet sind. Die Position **III** der Flügelklappen 123 wird erreicht, während das Greifmittel 81 bzw. die Setzeinheit 3 von der Entnahmestation 501 bzw. 502 zu der Einsetzstation 601 bzw. 602 mit Horizontalbewegung senkrecht zu den Linien A, B verfahren wird.

In der Position IV sind die Flügelklappen 123 im Ausführungsbeispiel um ca. 95° eingefaltet, so dass sie an den langen Schrägseiten der Produktgruppe 2 zu liegen kommen und die Becher damit unterfassen. Dadurch kann das Halten der Becher in der Setzeinheit 3 zusätzlich zu der Befestigung mittels der Produkt-Saugelemente 812 unterstützt werden. Die Stäbe 824 wirken als Klemmmittel, das die Produktgruppe 2 längsseitig klemmend einfasst. Denkbar ist es auch, dass dieses Klemmmittel ohne die Anordnung von Saugnäpfen vorgesehen wird, um die Setzeinheit zu bilden.

In der Position V ist das Greifmittel 81 in der Einsetzstation 601 bzw. 602 vertikal soweit nach unten herabgefahren worden, dass die Setzeinheit 3 in ihrem unteren Bereich in das Unterteil 11 einfasst. Noch bevor die Setzeinheit 3 vollständig in das Unterteil 11 eingesetzt wird, werden die Stäbe 824 der motorisch angetriebenen Schwenkeinrichtung freigestellt, indem sie in die in Fig. 5A dargestellte Ausgangsposition zurückgeschwenkt werden. Wie oben beschrieben, entfalten sich infolge dessen die Flügelklappen 123, so dass sie innen zur Anlage an die Längsseitenwände 111 kommen. Zum vollständigen Einsetzen wird das Greifmittel 81 vertikal weiter abgesenkt, bis die Becher auf dem Verpackungsboden aufstehen. Zudem wird auch das Oberteil 12 in vertikaler Richtung weiter in das Unterteil 11 eingebracht, bis die Flügelklappen 123 auf dem Verpackungsboden aufstehen. Das Oberteil 12 ist dann in sattem Klemmsitz von dem Unterteil 11 eingefasst. In Fig. 5F ist die Position VI erreicht.

Aus Fig. 5G ist die Auflösung der Setzeinheit 3 ersichtlich. Sämtliche Saugelemente 811, 812 werden mittels einer nicht dargestellten, die Saugleitungen 821, 822 speisenden Vakuen Einrichtung saugfrei geschaltet, so dass sie sich von den Bechern bzw. dem Verpackungsoberteil 12 lösen. Die beiden Greifmittel 81 werden zunächst vertikal nach oben und dann horizontal in die Ausgangspositionen in den Entnahmestationen 501, 502 verfahren. Dort werden die nächsten Produktgruppen 2 aufgenommen und in Form der Setzeinheiten 3 außerhalb der Unterteile 11 in die Positionen darüber versetzt, um sie wie beschrieben einzusetzen. In getaktetem Betrieb werden die fertigen Verpackungen mittels der Abführeinrichtung 9 abgeführt. Man erkennt, dass die Vorrichtung 4 automatisch mit großem Durchsatz betrieben werden kann.

Die Befüllvorrichtung 4 ist mit einer nur strichpunktiert dargestellten Steuereinrichtung 43 ausgestattet. Eine solche Steuereinrichtung ist grundsätzlich bekannt. Sie steuert mit mechanischen und/oder elektronischen Mitteln den Taktbetrieb der gesamten Vorrichtung 4, wobei deren Antriebe und Einrichtungen angesteuert werden, um den Betrieb der Antriebe und Einrichtungen zum Betrieb einer laufenden Produktion der befüllten Verpackungen 1 aufeinander abzustimmen und zu synchronisieren.

## Patentansprüche

1. Verfahren zum Befüllen einer mit trayartigem Unterteil (11) und abdeckendem Oberteil (12) mehrteiligen Verpackung (1) mit zu wenigstens einer Gruppe (2) zusammengefassten Einzelprodukten (21), wobei die wenigstens eine Produktgruppe (2) mittels eines darauf zugreifenden Greifmittels (81) von einer Produktzuführeinrichtung (5) entnommen und von oben in das trayartige, mit aufrechter Seitenwandung versehene Verpackungsunterteil (11) gesetzt wird und wobei die Verpackung (1) mit dem Verpackungsoberteil (12) versehen wird, **dadurch gekennzeichnet, dass** bei ihrer Entnahme von der Produktzuführeinrichtung (5) die wenigstens eine Produktgruppe (2) und das Verpackungsoberteil (12) außerhalb des Verpackungsunterteils (11) zu einer versetzbaren Setzeinheit (3) verbunden werden, die mittels des Greifmittels (81) zum Zusammenfügen mit dem Verpackungsunterteil (11) vertikal bewegt wird, und dass zum Fertigstellen der befüllten, mit dem Verpackungsoberteil (12) versehenen Verpackung (1) der Zugriff des Greifmittels (81) an der sich **dadurch** auflösenden Setzeinheit (3) gelöst wird.

2. Verfahren nach Anspruch 1, **dadurch gekennzeichnet, dass** als Verpackungsoberteil (12) ein flacher Deckelzuschnitt (120) mit Deckelfeld (121) und daran angelenkten Flügelklappen (123) verwendet wird, wobei das Deckelfeld (121) an die Oberseite der zugeordneten Produktgruppe (2) angepasst ist, und dass, während die Produktgruppe (2) außerhalb der Verpackungsunterteils (11) gehalten wird, die Flügelklappen (123) zur Bildung eines Deckelraumes derart eingeklappt werden, dass beim Einklappen die Produktgruppe (2) in dem Deckelraum wenigstens teilweise zu liegen kommt.

3. Verfahren nach Anspruch 2, **dadurch gekennzeichnet, dass** die Flügelklappen (123) auf dem Weg der Setzeinheit (3) von einer Position in der Produktzuführeinrichtung (5) zu einer Setzposition über dem zugeordneten Verpackungsunterteil (11) eingeklappt werden.

4. Verfahren nach Anspruch 2, **dadurch gekennzeichnet, dass** zum Bilden und Versetzen der Setzeinheit (3) die Flügelklappen des Deckelzuschnitts (120) zum Verbinden desselben mit zugehöriger Produktgruppe (2) eingeklappt und gegen diese geklemmt gehalten werden.

5. Verfahren nach einem der Ansprüche 2 bis 4, **dadurch gekennzeichnet, dass** ein Deckelzuschnitt (120) mit Flügelklappen (123) verwendet wird, die mittels des Greifmittels (81) so eingeklappt werden, dass sie wenigstens in der fertigen Verpackung (1) zur Anlage an Seitenwände (111) des trayartigen Verpackungsunterteils (11) gelangen.

6. Verfahren nach einem der Ansprüche 2 bis 5, **dadurch gekennzeichnet, dass** ein Deckelzuschnitt (120) verwendet wird, der aus bei Faltung federelastische Rückstellkraft entwickelndem Material wie Pappe, Wellpappe oder dergleichem Material besteht, wobei seine Flügelklappen (123) nach dem Einklappen zwischen die Produktgruppe (2) und Seitenwände (111) des trayartigen Unterteils (12) gebracht und derart gehalten werden, dass sie beim Lösen des Greifmittels (81) von der Setzeinheit (3) gegen die Innenseite der Unterteilseitenwände (111) unter Rückstellkraft zur Anlage kommen.

7. Verfahren nach einem der Ansprüche 2 bis 6, **dadurch gekennzeichnet, dass** der Deckelzuschnitt (120) mit Flügelklappen (123) vorgesehen wird, die so eingeklappt werden, dass sie in der fertigen Verpackung (1) auf dem Boden des Verpackungsunterteils (11) aufstehen.

8. Verfahren nach einem der Ansprüche 2 bis 7, **dadurch gekennzeichnet, dass** das Deckelfeld (121) des Deckelzuschnitts (120) wenigstens in der fertigen Verpackung (1) zur Anlage an die Produktgruppe (2) gebracht wird.

9. Verfahren nach einem der Ansprüche 2 bis 8, **dadurch gekennzeichnet, dass** die Flügelklappen (123) um mehr als 90° eingeklappt werden.

10. Verfahren nach Anspruch 9, **dadurch gekennzeichnet, dass** die Verpackung (1) mit wenigstens einer Gruppe (2) von Einzelprodukten (21) befüllt wird, die sich zu ihrem Boden hin schmaler werdend verjüngen, und dass die Flügelklappen (123) des Deckelzuschnitts (120) beim Herstellen der Setzeinheit (3) unter Bildung eines Deckelraumes mit trapezförmigem U-Profil derart eingeklappt werden, dass sie die Einzelprodukte an seitlichen freien Verjüngungsbereichen unterfassen.

11. Verfahren nach einem der Ansprüche 1 bis 10, **dadurch gekennzeichnet, dass** das Verpackungsoberteil (12) zum Herstellen der Setzeinheit (3) mit Saugkraft, die durch das Greifmittel (81) ausgeübt wird, gehalten und über wenigstens eine zugehörige Produktgruppe (2) gesetzt wird.

12. Verfahren nach einem der Ansprüche 1 bis 11, **dadurch gekennzeichnet, dass** zur Bildung der Setzeinheit die wenigstens eine Produktgruppe (2) mittels Saugkraft, die durch das Greifmittel (81) ausgeübt wird, gehalten wird.

13. Verfahren nach einem der Ansprüche 1 bis 12, **dadurch gekennzeichnet, dass** ein Verpackungsoberteil (12) verwendet wird, das wenigstens ein Zugriffsloch (122) für wenigstens ein an der Oberseite der Produktgruppe (2) angreifendes Produkt-Saugelement (812) des Greifmittels (81) aufweist, und dass die Setzeinheit (3) durch durch das wenigstens eine Zugriffsloch (122) hindurchwirkende Saugkraft gehalten wird.

14. Verfahren nach Anspruch 13, **dadurch gekennzeichnet, dass** ein Verpackungsoberteil (12) verwendet wird, das zum Herstellen der Setzeinheit (3) Zugriffslöcher (122) aufweist, die jeweils einem zugehörigen Einzelprodukt (21) zugeordnet sind, wobei zur Bildung der Setzeinheit (3) jedes Einzelprodukt (21) durch durch das zugehörige Zugriffsloch (122) hindurchwirkende Saugkraft gehalten wird.

15. Verfahren nach Anspruch 13 oder 14, **dadurch gekennzeichnet, dass** das Produkt-Saugelement (812) durch das zugehörige Zugriffsloch (122) zur Bildung der Setzeinheit (3) hindurchgesetzt wird.

16. Verfahren nach einem der Ansprüche 1 bis 15, **dadurch gekennzeichnet, dass** zur Bildung der Setzeinheit (3) die wenigstens eine Produktgruppe (2) und das wenigstens eine Verpackungsoberteil (12) klemmend aneinander gehalten werden.

17. Verfahren nach einem der Ansprüche 1 bis 16, **dadurch gekennzeichnet, dass** zum Ausbilden und beim Bewegen der Setzeinheit (3) das Verpackungsoberteil (12) mittels eines zum Senken und Heben eingerichteten Greifmittels (81) mit der wenigstens einen Produktgruppe (2) verbunden wird.

18. Verfahren nach einem der Ansprüche 1 bis 17, **dadurch gekennzeichnet, dass** zum Ausbilden und beim Bewegen der Setzeinheit (3) die wenigstens eine Produktgruppe (2) und das Verpackungsoberteil (12) wenigstens in einer Phase mit Höhenabstand (h) gehalten werden.

19. Vorrichtung zum Durchführen des Verfahrens nach einem der Ansprüche 1 bis 18 zum Herstellen von befüllten Verpackungen (1) in Folge, **dadurch gekennzeichnet, dass** die Vorrichtung eine Produktzufiihreinrichtung (5) für Einzelprodukte (21), eine Zuführeinrichtung (6) für mit aufrechter Seitenwandung versehene Verpackungsunterteile (11), eine Zuführeinrichtung (7) für Verpackungsoberteile (12), eine Packeinrichtung (8) zum Einsetzen wenigstens einer Produktgruppe (2) von zugeführten Einzelprodukten (21) in ein zugeordnetes zugeführtes Verpackungsunterteil (11) und eine Abführeinrichtung (9) zum Abführen der Verpackungen (1) aufweist, wobei die Packeinrichtung (8) derart eingerichtet ist, dass sie die wenigstens eine Produktgruppe (2), die von der Produktzuführeinrichtung (5) bereitgestellt wird, zur Bildung der Setzeinheit (3) mit wenigstens einem von der Verpackungsoberteil-Zuführeinrichtung (7) zugeordneten Verpackungsoberteil (12) verbindet und die Setzeinheit (3) auf das Verpackungsunterteil (11) zum Herstellen der fertigen befüllten, mit dem Verpackungsoberteil (12) versehenen geschlossenen Verpackung (1) setzt.

20. Vorrichtung nach Anspruch 19, **dadurch gekennzeichnet, dass** die Packeinrichtung (8) eine mit Saugkraft betreibbare Greifeinrichtung (80) umfasst, die zum Herstellen der Setzeinheit (3) sowie zum Halten und Setzen derselben an der Oberseite der wenigstens einen Produktgruppe (2) angreift.

21. Vorrichtung nach Anspruch 20, **dadurch gekennzeichnet, dass** die Greifeinrichtung (80) Produkt-Saugelemente (812) umfasst, die Zugriffslöchern (122) in dem Verpackungsoberteil (12) zugeordnet sind und die jeweils zum Angreifen an ein zugeordnetes Einzelprodukt (21) der Produktgruppe (2) mit Saugkraft durch die Zugriffslöcher (122) hindurchwirken.

22. Vorrichtung nach Anspruch 20 oder 21, **dadurch gekennzeichnet, dass** die Greifeinrichtung (80) wenigstens ein Oberteil-Saugelement (811) umfasst, das eingerichtet ist, um das Verpackungsoberteil (12) über die wenigstens eine Produktgruppe (2) zu setzen und mit dem Verpackungsunterteil zusammenzufügen.

23. Vorrichtung nach einem der Ansprüche 19 bis 22 **dadurch gekennzeichnet, dass** die Packeinrichtung (8) eine Greifeinrichtung (80) umfasst, die mit Seiten-Greifelementen (813) zum Einklappen und Freigeben von Flügelklappen (123) eines Deckelzuschnitts (120) eingerichtet ist, der das Verpackungsoberteil (12) für die zugeordnete Produktgruppe (2) bildet.

24. Vorrichtung nach Anspruch 23, **dadurch gekennzeichnet, dass** die Seiten-Greifelemente (813) derart eingerichtet sind, dass sie die Flügelklappen (123) zur Bildung einer Einfassung einklappen, in der die Produktgruppe (2) in der Setzeinheit (3) zu liegen kommt.

25. Verpackung mit mehrere Einzelprodukte aufnehmendem trayartigem Verpackungsunterteil und die Produkte abdeckendem Verpackungsoberteil, **dadurch gekennzeichnet, dass** die Verpackung gemäß dem Befüllungsverfahren nach einem der Ansprüche 1 bis 18 hergestellt wurde.

26. Verpackungsoberteil einer Verpackung nach Anspruch 25, wobei das Verpackungsoberteil (12) durch einen Deckelzuschnitt (120) gebildet ist, der Zugriffslöcher (122) aufweist, die in Anpassung an Anordnung und Position der Einzelprodukte (21) der zugeordneten Produktgruppe (2) derart ausgebildet sind, dass jedes Zugriffsloch (122) zur Bildung der Setzeinheit (3) einen Durchgang für eine Saugverbindung zwischen der Oberseite des Einzelprodukts (21) und einem zugeordneten Produkt-Saugelement (812) einer Packeinrichtung (8) ausbildet.

27. Verpackungsoberteil nach Anspruch 26, **dadurch gekennzeichnet, dass** der Deckelzuschnitt (120) aus bei Faltung federelastische Rückstellkraft entwickelndem Material besteht und mit einem die Zugriffslöcher (122) aufweisenden Feld (121) ausgebildet ist, an das unter der Rückstellkraft einklappbare Flügelklappen (123) angelenkt sind, die derart eingerichtet sind, dass sie unter Wirkung der Rückstellkraft von Innen gegen Seitenwände (111) eines zugehörigen Verpackungsunterteils (11) anliegen.

28. Verpackungsoberteil nach Anspruch 26 oder 27, **dadurch gekennzeichnet, dass** der Deckelzuschnitt (120) mit Abschnitten (124) für Saugflächen ausgebildet ist, die zwischen Längsrändern des Deckelzuschnitts (120) und längsrandseitigcn Zugriffslöchern (122) vorgesehen und an die Saugflächengröße von durch Saugnäpfe gebildeten Oberteil-Saugelementen (811) angepasst sind.

## Claims

1. Method for filling a multi-part package (1) having a tray-like lower part (11) and a covering upper part (12), with individual products (21) combined into at least one group (2), wherein the at least one product group (2) is removed from a product feed device (5) by means of a gripping means (81) grasping it, and placed from above in the tray-like lower package part (11) provided with an upright sidewall, and wherein the package (1) is provided with the upper package part (12), **characterised in that**, during its removal from the product feed device (5), the at least one product group (2) and the upper package part (12) are combined outside the lower package part (11) into a displaceable placement unit (3) which is moved vertically by means of the gripping means (81) for assembly with the lower package part (11), and **in that**, to finish the filled package (1) provided with the upper package part (12), the grasping of the gripping means (81) at the placement unit (3), which ceases to exist as a result, is released.

2. Method according to claim 1, **characterised in that** a flat lid blank (120) with lid area (121) and wing flaps (123) hinged thereto is used as the upper package part (12), wherein the lid area (121) is adapted to the upper side of the associated product group (2), and **in that**, while the product group (2) is held outside the lower package part (11), the wing flaps (123) are folded in to form a lid space in such a way that, when they are folded in, the product group (2) comes to lie at least partially in the lid space.

3. Method according to claim 2, **characterised in that** the wing flaps (123) are folded in during passage of the placement unit (3) from a position in the product feed device (5) to a placement position above the associated lower package part (11).

4. Method according to claim 2, **characterised in that**, to form and displace the placement unit (3), the wing flaps of the lid blank (120) are folded in to connect it to the associated product group (2) and kept clamped against the latter.

5. Method according to any one of claims 2 to 4, **characterised in that** a lid blank (120) is used with wing flaps (123) which are folded in by means of the gripping means (81) in such a way that, at least in the finished package (1), they come to abut against side walls (111) of the tray-like lower package part (11).

6. Method according to any one of claims 2 to 5, **characterised in that** a lid blank (120) which is made of material that develops a resilient reset force when folded such as cardboard, corrugated cardboard or similar material is used, wherein its wing flaps (123) after folding in are brought between the product group (2) and side walls (111) of the tray-like lower part (12) and held in such a way that, when the gripping means (81) is released from the placement unit (3), they come to abut against the inside of the side walls (111) of the lower part under the reset force.

7. Method according to any one of claims 2 to 6, **characterised in that** the lid blank (120) is provided with wing flaps (123) which are folded in in such a way that in the finished package (1) they stand upright on the bottom of the lower package part (11).

8. Method according to any one of claims 2 to 7, **characterised in that** the lid area (121) of the lid blank (120) at least in the finished package (1) is brought to abut against the product group (2).

9. Method according to any one of claims 2 to 8, **characterised in that** the wing flaps (123) are folded in by more than 90°.

10. Method according to claim 9, **characterised in that** the package (1) is filled with at least one group (2) of individual products (21) which taper, becoming narrower towards their bottom, and **in that** the wing flaps (123) of the lid blank (120) are folded in when making the placement unit (3), forming a lid space with a trapezoidal U profile, in such a way that they pass under the individual products in lateral free tapering regions.

11. Method according to any one of claims 1 to 10, **characterised in that**, to make the placement unit (3), the upper package part (12) is held with suction force which is exerted by the gripping means (81) and placed over at least one associated product group (2).

12. Method according to any one of claims 1 to 11, **characterised in that**, to form the placement unit, the at least one product group (2) is held by means of suction force which is exerted by the gripping means (81).

13. Method according to any one of claims 1 to 12, **characterised in that** an upper package part (12) is used, which has at least one access hole (122) for at least one product suction element (812) of the gripping means (81) which engages the upper side of the product group (2), and **in that** the placement unit (3) is held by suction force acting through the at least one access hole (122).

14. Method according to claim 13, **characterised in that** an upper package part (12) is used, which, to make the placement unit (3), has access holes (122) which are each assigned to an associated individual product (21), wherein, to form the placement unit (3), each individual product (21) is held by suction force acting through the associated access hole (122).

15. Method according to claim 13 or 14, **characterised in that** the product suction element (812) is placed through the associated access hole (122) to form the placement unit (3).

16. Method according to any one of claims 1 to 15, **characterised in that**, to form the placement unit (3), the at least one product group (2) and the at least one upper package part (12) are held against each other in clamping relationship.

17. Method according to any one of claims 1 to 16, **characterised in that**, to form the placement unit (3) and during movement thereof, the upper package part (12) is connected to the at least one product group (2) by means of a gripping means (81) designed for lifting and lowering.

18. Method according to any one of claims 1 to 17, **characterised in that**, to form the placement unit (3) and during movement thereof, the at least one product group (2) and the upper package part (12) are held with a distance (h) apart in height at least in one stage.

19. Apparatus for carrying out the method according to any one of claims 1 to 18 for manufacturing filled packages (1) in sequence, **characterised in that** the apparatus has a product feed device (5) for individual products (21), a feed device (6) for lower package parts (11) provided with an upright sidewall, a feed device (7) for upper package parts (12), a packing device (8) for insertion of at least one product group (2) comprising delivered individual products (21), in an associated delivered lower package part (11), and a removal device (9) for removing the packages (1), wherein the packing device (8) is designed in such a way that, to form the placement unit (3), it connects the at least one product group (2), which is provided by the product feed device (5), to at least one upper package part (12) assigned by the upper package part feed device (7) and places the placement unit (3) on the lower package part (11) to make the finished, filled, closed package (1) provided with the upper package part (12).

20. Apparatus according to claim 19, **characterised in that** the packing device (8) comprises a gripping device (80) which can be operated with suction force and which, to make the placement unit (3) as well as to hold and place it, engages the upper side of the at least one product group (2).

21. Apparatus according to claim 20, **characterised in that** the gripping device (80) comprises product suction elements (812) which are assigned to access holes (122) in the upper package part (12) and which act with suction force through the access holes (122) in which each engage an associated individual product (21) of the product group (2).

22. Apparatus according to claim 20 or 21, **characterised in that** the gripping device (80) comprises at least one suction element (811) for the upper part, which is designed to place the upper package part (12) over the at least one product group (2) and assemble it with the lower package part.

23. Apparatus according to any one of claims 19 to 22, **characterised in that** the packing device (8) comprises a gripping device (80) which is designed with side gripping elements (813) to fold in and release wing flaps (123) of a lid blank (120) which forms the upper package part (12) for the associated product group (2).

24. Apparatus according to claim 23, **characterised in that** the side gripping elements (813) are designed so as to fold in the wing flaps (123) in order to form a fitting means in which the product group (2) comes to lie in the placement unit (3).

25. Package having a tray-like lower package part which receives several individual products and an upper package part which covers the products, **characterised in that** the package was made by the filling method according to any one of claims 1 to 18.

26. Upper package part of a package according to claim 25, wherein the upper package part (12) is formed by a lid blank (120) which has access holes (122) which, in adaptation to the arrangement and position of the individual products (21) of the associated product group (2), are designed in such a way that, to form the placement unit (3), each access hole (122) forms a passage for a suction connection between the upper side of the individual product (21) and an associated product suction element (812) of a packing device (8).

27. Upper package part according to claim 26, **characterised in that** the lid blank (120) is made of material that develops a resilient reset force when folded and is designed with an area (121) comprising the access holes (122), to which are hinged wing flaps (123) which can be folded in under the reset force and which are designed so as to abut against side walls (111) of an associated lower package part (11) from the inside under the action of the reset force.

28. Upper package part according to claim 26 or 27, **characterised in that** the lid blank (120) is designed with sections (124) for suction surfaces which are provided between longitudinal edges of the lid blank (120) and access holes (122) at the longitudinal edges and are adapted to the suction surface size of suction elements (811) of the upper part formed by suction cups.

## Revendications

1. Procédé de remplissage d'un emballage (1) en plusieurs parties comportant une partie inférieure (11) en forme de plateau et une partie supérieure (12) recouvrante, avec au moins un groupe (2) de produits individuels (21) regroupés, l'au moins un groupe (2) de produits étant prélevé à l'aide d'un moyen (31) de préhension d'un système (5) d'amenée de produits y accédant, et étant placé par le haut dans la partie inférieure (11) d'emballage en forme de plateau, dotée de parois latérales droites, et l'emballage (1) étant doté de la partie supérieure (12) d'emballage, **caractérisé en ce que**, lors de son prélèvement par le système (5) d'amenée de produits, l'au moins un groupe (2) de produits et la partie supérieure (12) d'emballage sont liés en dehors de la partie inférieure (11) d'emballage de manière à former une unité (3) de pose déplaçable, qui est déplacée verticalement à l'aide du moyen (81) de préhension afin d'être assemblée avec la partie inférieure (11) d'emballage, et **en ce que** l'accès du moyen (81) de préhension à l'unité (3) de pose, se délitant en conséquence, est supprimé afin de terminer l'emballage (1) rempli, doté de la partie supérieure (12) d'emballage.

2. Procédé selon la revendication 1, **caractérisé en ce qu'**une découpe (120) de couvercle plate avec une zone (121) de couvercle et des volets (123) articulés avec cette dernière est utilisée comme partie supérieure (12) d'emballage, la zone (121) de couvercle étant adaptée au côté supérieur du groupe (2) de produits affecté, et **en ce que**, tandis que le groupe (2) de produits est maintenu en dehors de la partie inférieure (11) d'emballage, les volets (123) permettant de former une chambre de couvercle sont rabattus de sorte que, lors de leur fermeture, le groupe (2) de produits vient reposer au moins en partie dans la chambre de couvercle.

3. Procédé selon la revendication 2, **caractérisé en ce que** les volets (123) sont rabattus, sur le chemin de l'unité (3) de pose, à partir d'une position dans le système (5) d'amenée de produits vers une position de pose au-dessus de la partie inférieure (11) d'emballage affectée.

4. Procédé selon la revendication 2, **caractérisé en ce que** les volets de la découpe (120) de couvercle sont rabattus afin de lier la découpe au groupe (2) de produits correspondant, et maintenus serrés contre ce dernier, en vue de former et déplacer l'unité (3) de pose.

5. Procédé selon l'une des revendications 2 à 4, **caractérisé en ce qu'**une découpe (120) de couvercle avec des volets (123) est utilisée, volets rabattus à l'aide du moyen (81) de préhension de telle sorte qu'ils viennent en appui sur les parois latérales (111) de la partie inférieure (11) d'emballage en forme de plateau au moins dans l'emballage fini (1).

6. Procédé selon l'une des revendications 2 à 5, **caractérisé en ce qu'**une découpe (120) de couvercle constituée d'un matériau délivrant une force de rappel élastique lorsqu'il est plissé, comme le carton, le carton ondulé ou un matériau similaire, est utilisée, ses clapets (123) étant amenés et maintenus entre le groupe (2) de produits et les parois latérales (111) de la partie inférieure (12) en forme de plateau, après avoir été rabattus, de sorte qu'ils viennent en appui contre la face intérieure des parois latérales (111) de la partie inférieure sous l'effet de la force de rappel, lorsque le moyen (81) de préhension est libéré de l'unité (3) de pose.

7. Procédé selon l'une des revendications 2 à 6, **caractérisé en ce que** la découpe (120) de couvercle est prévue avec des volets (123) qui se rabattent de telle sorte qu'ils se dressent au fond de la partie inférieure (11) d'emballage dans l'emballage (1) fini.

8. Procédé selon l'une des revendications 2 à 7, **caractérisé en ce que** la zone (121) de couvercle de la découpe (120) de couvercle est amenée en appui sur le groupe (2) de produits au moins dans l'emballage (1) fini.

9. Procédé selon l'une des revendications 2 à 8, **caractérisé en ce que** les volets (123) sont rabattus à plus de 90°.

10. Procédé selon la revendication 9, **caractérisé en ce que** l'emballage (1) est rempli d'au moins un groupe (2) de produits individuels (21), qui s'amincissent en devenant plus étroits vers le fond, et **en ce que** les volets (123) de la découpe de couvercle (120) sont rabattus lors de la fabrication de l'unité (3) de pose avec formation d'une chambre de couvercle dotée d'un profilé en U trapézoïdal, de telle sorte qu'ils soutiennent les produits individuels dans les zones d'amincissement latérales libres.

11. Procédé selon l'une des revendications 1 à 10, **caractérisé en ce que** la partie supérieure (12) d'emballage est maintenue par une force d'aspiration exercée par le moyen (81) de préhension et est placée au-dessus d'au moins un groupe (2) de produits correspondant afin de réaliser l'unité (3) de pose.

12. Procédé selon l'une des revendications 1 à 11, **caractérisé en ce que** l'au moins un groupe (2) de produits est maintenu par une force d'aspiration exercée par le moyen (81) de préhension afin de former l'unité de pose.

13. Procédé selon l'une des revendications 1 à 12, **caractérisé en ce qu'**une partie supérieure (12) d'emballage est utilisée, laquelle comporte au moins un trou (122) d'accès pour au moins un élément (812) d'aspiration de produits du moyen (81) de préhension agissant sur le côté supérieur du groupe (2) de produits, et **en ce que** l'unité (3) de pose est maintenue par une force d'aspiration agissant à travers l'au moins un trou (122) d'accès.

14. Procédé selon la revendication 13, **caractérisé en ce qu'**une partie supérieure (12) d'emballage est utilisée, laquelle comporte des trous (122) d'accès, respectivement affectés à un produit individuel (21) correspondant, afin de réaliser l'unité (3) de pose, chaque produit individuel (21) étant maintenu par une force d'aspiration agissant à travers le trou (122) d'accès correspondant afin de former l'unité (3) de pose.

15. Procédé selon la revendication 13 ou 14, **caractérisé en ce que** l'élément (812) d'aspiration de produits est placé à travers le trou (122) d'accès correspondant afin de former l'unité (3) de pose.

16. Procédé selon l'une des revendications 1 à 15, **caractérisé en ce que** l'au moins un groupe (2) de produits et l'au moins une partie supérieure (12) d'emballage sont maintenus serrés l'un contre l'autre afin de former l'unité (3) de pose.

17. Procédé selon l'une des revendications 1 à 16, **caractérisé en ce que** la partie supérieure (12) d'emballage est liée à l'au moins un groupe (2) de produits à l'aide d'un moyen (81) de préhension conçu pour s'abaisser et se lever, pour la formation et lors du déplacement de l'unité (3) de pose.

18. Procédé selon l'une des revendications 1 à 17, **caractérisé en ce que** l'au moins un groupe (2) de produits et la partie supérieure (12) d'emballage sont maintenus au moins dans une phase avec un écart de hauteur (h) pour la formation et lors du déplacement de l'unité (3) de pose.

19. Dispositif de mise en oeuvre du procédé selon l'une des revendications 1 à 18 en vue de la fabrication d'emballages (1) remplis les uns après les autres, **caractérisé en ce que** le dispositif comprend un système (5) d'amenée de produits pour les produits individuels (21), un système (6) d'amenée pour les parties inférieures (11) d'emballage dotées de parois latérales droites, un système (7) d'amenée pour les parties supérieures (12) d'emballage, un dispositif (8) d'emballage pour l'introduction d'au moins un groupe (2) de produits individuels (21) acheminés dans une partie inférieure (11) d'emballage acheminée et affectée, et un système (9) d'évacuation destiné à évacuer les emballages (1), le dispositif (8) d'emballage étant conçu de telle sorte qu'il relie l'au moins un groupe (2) de produits, qui est préparé par le système (5) d'amenée de produits, à au moins une partie supérieure (12) d'emballage affectée par le système (7) d'amenée des parties supérieures d'emballage afin de former l'unité (3) de pose, et qu'il place l'unité (3) de pose sur la partie inférieure (11) d'emballage afin de réaliser l'emballage (1) fini, rempli, doté de la partie supérieure (12) d'emballage et fermé.

20. Dispositif selon la revendication 19, **caractérisé en ce que** le dispositif (8) d'emballage comprend un système de préhension (80) pouvant fonctionner avec la force d'aspiration et qui agit sur le côté supérieur de l'au moins un groupe (2) de produits afin de réaliser l'unité (3) de pose et de la maintenir et la placer.

21. Dispositif selon la revendication 20, **caractérisé en ce que** le dispositif (80) de préhension comprend des éléments (812) d'aspiration de produits, qui sont affectés à des trous (122) d'accès dans la partie supérieure (12) d'emballage et qui agissent respectivement à travers les trous (122) d'accès par la force d'aspiration afin d'agir sur un produit individuel (21) affecté du groupe (2) de produits.

22. Dispositif selon la revendication 20 ou 21, **caractérisé en ce que** le dispositif (80) de préhension comprend au moins un élément (811) d'aspiration de parties supérieures conçu pour placer la partie supérieure (12) d'emballage au-dessus de l'au moins un groupe (2) de produits et l'assembler avec la partie inférieure d'emballage.

23. Dispositif selon l'une des revendications 19 à 22, **caractérisé en ce que** le dispositif (8) d'emballage comprend un dispositif (80) de préhension aménagé d'éléments (813) de préhension latéraux destinés à rabattre et débloquer les clapets (123) d'une découpe (120) de couvercle, qui forme la partie supérieure (12) d'emballage pour le groupe (2) de produits affecté.

24. Dispositif selon la revendication 23, **caractérisé en ce que** les éléments (813) de préhension latéraux sont conçus de telle sorte qu'ils rabattent les clapets (123) afin de former une bordure dans laquelle vient reposer le groupe (2) de produits de l'unité (3) de pose.

25. Emballage avec une partie inférieure d'emballage en forme de plateau accueillant plusieurs produits individuels et une partie supérieure d'emballage recouvrant les produits, **caractérisé en ce que** l'emballage a été fabriqué conformément au procédé de remplissage selon l'une des revendications 1 à 18.

26. Partie supérieure d'emballage d'un emballage selon la revendication 25, la partie supérieure (12) d'emballage étant formée par une découpe (120) de couvercle, qui comporte des trous (122) d'accès, lesquels sont formés en fonction de l'agencement et de la position des produits individuels (21) du groupe (2) de produits affecté de telle sorte que chaque trou (122) d'accès forme un passage pour une liaison d'aspiration entre le côté supérieur du produit individuel (21) et un élément (812) d'aspiration de produits affecté d'un dispositif (8) d'emballage afin de former l'unité (3) de pose.

27. Partie supérieure d'emballage selon la revendication 26, **caractérisée en ce que** la découpe (120) de couvercle est constituée d'un matériau délivrant une force de rappel élastique lorsqu'il est plissé, et est formée d'une zone (121) comportant les trous (122) d'accès et avec laquelle les clapets (123) rabattables sous l'effet de la force de rappel sont articulés, clapets conçus de telle sorte qu'ils sont appliqués de l'intérieur contre les parois latérales (111) d'une partie inférieure (11) d'emballage correspondante sous l'effet de la force de rappel.

28. Partie supérieure d'emballage selon la revendication 26 ou 27, **caractérisée en ce que** la découpe (120) de couvercle est formée de sections (124) pour des faces d'aspiration, sections qui sont prévues entre les bords longitudinaux de la découpe (120) de couvercle et les trous (122) d'accès sur le côté des bords longitudinaux, et qui sont adaptées à la taille des faces d'aspiration d'éléments (811) d'aspiration de parties supérieures formés de ventouses.
